# FASCICULE DE BREVET EUROPEEN

(11) **EP 1 872 356 B1**
(45) Date de publication et mention de la délivrance du brevet: **29.12.2010**
(21) Numéro de dépôt: 06743704.6
(22) Date de dépôt: 14.04.2006
(51) Int. Cl.: G09F 11/29

(54) **DISPOSITIF D AFFICHAGE A AFFICHE DEFILANTES**
ROLLPOSTER-ANZEIGEEINRICHTUNG
SCROLLING POSTER DISPLAY DEVICE

(30) Priorité: 22.04.2005 FR 0504094
(43) Date de publication de la demande: 02.01.2008
(73) Titulaire: JCDecaux SA, 92200 Neuilly-Sur-Seine (FR)
(72) Inventeur: D'HALLUIN, Marc, F-78640 Neauphle le Château (FR); LEMANCEL, Chistophe, F-78490 Mere (FR)
(74) Mandataire: Burbaud, Eric
(86) Numéro de dépôt international: PCT/FR2006/000833
(87) Numéro de publication internationale: WO 2006/111646

(56) Documents cités:
- EP-A- 1 052 613
- FR-A- 2 786 595
- FR-A- 2 812 750
- US-A- 5 174 055

## Description

La présente invention est relative aux dispositifs d'affichage à affiches défilantes.

Plus particulièrement, l'invention concerne un dispositif d'affichage à affiches défilantes, comportant :
- au moins deux rouleaux parallèles,
- une bande d'affiches enroulée sur les rouleaux, ladite bande d'affiches comportant une face avant visible du public et une face arrière opposée à la face avant,
- au moins un moteur pour entraîner les rouleaux,
- et un dispositif de support fixe adapté pour conformer la face arrière de la bande d'affiches entre lesdits rouleaux.

Le document US-A-5 174 055 décrit un dispositif d'affichage de ce type, dans lequel la face arrière de la bande d'affiche est en appui sur une plaque de support pleine qui s'étend sur toute la surface de cette affiche et permet notamment de donner une forme galbée à l'affiche. Ce dispositif d'affichage présente notamment les inconvénients suivantes :
- le frottement des affiches ou de leur bande de support sur la plaque d'appui peut entraîner une usure et/ou une salissure des affiches ou de leur bande support,
- ce frottement génère de l'électricité statique qui fait coller les affiches à la plaque d'appui, ce qui gêne le bon défilement des affiches et peut même entraîner leur déchirement.

L'invention a notamment pour but de pallier ces inconvénients.

A cet effet, selon l'invention, un dispositif d'affichage du genre en question est **caractérisé en ce que** le dispositif de support comporte une chambre à air délimitée par un cadre périphérique adjacent à la face arrière de la bande d'affiches et un fond décalé vers l'arrière par rapport au cadre, ledit dispositif de support ne comportant aucun élément voisin de la face arrière de la bande d'affiches à l'intérieur du cadre,
et en ce qu'il comporte en outre au moins un dispositif de soufflage d'air adapté pour créer une surpression d'air dans la chambre à air, l'air injecté dans la chambre à air fuyant vers l'extérieur en formant une lame d'air à l'interface entre le cadre et la face arrière de la bande d'affiches.

Grâce à ces dispositions, on fait gonfler la bande d'affiche sous l'effet du soufflage d'air en lui donnant une forme correspondant à la forme du cadre. De plus, on évite quasiment tout contact de la face arrière de la bande d'affiches avec le dispositif de support, du fait da la création d'une lame d'air entre le cadre et la bande d'affiches. On évite ainsi les inconvénients susmentionnés de la technique antérieure.

Dans des modes de réalisation préférés de l'invention, on peut éventuellement avoir recours en outre à l'une et/ou à l'autre des dispositions suivantes :
- la bande d'affiches est sensiblement imperméable à l'air ;
- la bande d'affiches est maintenue en tension ;
- la bande d'affiches est maintenue en tension par les rouleaux ;
- les rouleaux sont sensiblement verticaux ;
- le cadre comporte deux premiers côtés opposés sensiblement perpendiculaires aux rouleaux, qui présentent une forme générale convexe de convexité tournée vers l'avant, de sorte que la bande d'affiche présente elle-même une forme convexe de convexité tournée vers l'avant entre les rouleaux ;
- les deux premiers côtés du cadre présentent des formes identiques ;
- les deux premier côtés du cadre présentent

chacun une face avant adjacente à la face arrière de la bande d'affiches, de largeur comprise entre 5 et 12 cm ;
- le cadre comporte en outre deux seconds côtés sensiblement parallèles aux rouleaux, lesdits seconds côtés présentant chacun un bord avant arrondi ;
- le panneau d'affichage comporte un dispositif électronique de commande qui commande les rouleaux et qui est adapté pour relâcher partiellement la tension de la bande d'affiche lorsque ladite bande d'affiche est mise en mouvement par les rouleaux.

D'autres caractéristiques et avantages de l'invention apparaîtront au cours de la description suivante d'une de ses formes dé réalisation, donnée à titre d'exemple non limitatif, en regard des dessins joints.

Sur les dessins :
- la figure 1 est une vue en perspective d'un dispositif d'affichage selon une forme de réalisation de l'invention,
- la figure 2 est une vue d'avant en perspective, d'un support d'affiche appartenant au dispositif d'affichage de la figure 1,
- la figure 3 est une vue partielle en coupe horizontale du support d'affiche de la figure 2,
- la figure 4 est une vue d'arrière en perspective du support d'affiche de la figure 2,
- et la figure 5 est un schéma bloc du dispositif d'affichage de la figure 1.

Sur les différentes figures, les mêmes références désignent des éléments identiques ou similaires.

La figure 1 représente un dispositif d'affichage 1, consistant par exemple en une colonne de forme générale cylindrique qui comporte un bâti 2, fixé au sol et des fenêtres 3 optiquement transparentes, présentant par exemple des formes de portion de cylindre.

Dans chaque fenêtre 3 sont présentées des affiches appartenant à une bande d'affiches 4 défilante.

La bande d'affiches 4 est enroulée sur deux rouleaux parallèles 5, par exemple des rouleaux verticaux, dont un seul est visible sur la figure 1.

Ces rouleaux sont motorisés et commandés par un dispositif de commande électronique, comme décrit plus en détail ci-après, de façon à pouvoir faire défiler séquentiellement les affiches formant la bande d'affiches 4, pour présenter successivement chacune de ces affiches derrière la fenêtre 3.

Entre les rouleaux 5 est disposé un dispositif de support d'affiche 6, fixé au bâti 2, qui est adapté pour soutenir la face arrière de la bande d'affiches 4, c'est-à-dire la face de cette bande d'affiches qui n'est pas visible du public.

Comme on peut le voir sur les figures 1 à 3, ce dispositif de support 6 présente une forme générale de portion de cylindre d'axe vertical et de convexité tournée vers l'extérieur du dispositif d'affichage, c'est-à-dire vers l'avant.

Plus précisément, ce dispositif de support 6 comporte un cadre 7 qui comprend :
- deux premiers côtés horizontaux 8, respectivement inférieur et supérieur, en forme générale d'arc de cercle,
- et deux deuxièmes côtés 9 rectilignes et verticaux.

Chacun des premiers côtés 8 comporte une face avant 8a en forme de portion de cylindre, qui est adjacente à face arrière de la bande d'affiche 4 et qui présente une largeur h dans le sens vertical. Cette largeur h est comprise par exemple entre 5 et 12 cm et peut être notamment de l'ordre de 10 cm.

Par ailleurs, chacun des deuxièmes côtés 9 comporte un bord avant 9a (voir figure 3) qui est adjacent à la face arrière de la bande d'affiches 4 et qui peut être relativement mince, par exemple d'une largeur comprise entre 5 et 10 mm. Ce bord avant 9a est de préférence à section arrondie, comme on peut le voir sur la figure 3.

Le dispositif de support 6 comporte en outre un fond 10 qui peut être avantageusement réalisé d'une seule pièce avec le cadre 7, par exemple en Plexiglas® translucide, ou autre. Le fond 10 présente une forme générale de tronçon de cylindre et peut lui-même présenter une épaisseur comprise par exemple entre 5 et 10 mm. Le fond 10 est disposé en retrait vers l'arrière par rapport aux faces avant 8a et aux bords avant 9a du cadre, de façon à délimiter avec le cadre 7 une chambre à air 11 de profondeur P comprise par exemple entre 2 et 4 cm, par exemple de l'ordre de 3 cm.

Dans le fond 10 du support d'affiche 6 sont ménagées une ou plusieurs ouvertures 12 qui communiquent chacune avec une soufflante 13 située à l'arrière du fond 10, comme représenté sur la figure 4. Chacune des soufflantes 13 souffle de l'air en permanence dans la chambre à air 11 de façon à y créer une légère surpression, par exemple de l'ordre de 20 à 30 Pa. Cette surpression fait "gonfler" la bande d'affiche en regard de la chambre à air 11 et lui confère une forme cylindrique correspondant à la forme générale du dispositif de support 6.

De plus, cette surpression crée une légère fuite d'air sur tout le pourtour du dispositif de support 10, entre le cadre 7 et la face arrière de la bande d'affiche 4, d'autant que la bande d'affiches est généralement en matériau sensiblement imperméable à l'air. Cette fuite crée une lame d'air permanente séparant la face arrière de la bande d'affiche 4 et le dispositif de support 6, en évitant ou tout au moins en limitant les frottements entre ladite face arrière de la bande d'affiche et le dispositif de support 6.

Comme on peut le voir sur la figure 4, sur la face arrière du fond 10 peuvent également être fixés des dispositifs d'éclairage 14, par exemple des tubes fluorescents, permettant de réaliser un rétro éclairage de l'affiche en cours de présentation au travers dudit fond 10, lequel est de préférence translucide.

Par ailleurs, à l'arrière du fond 10 peuvent également être logés des moteurs électriques 15, par exemple des moteurs asynchrones, qui entraînent chacun l'un des rouleaux 5 par l'intermédiaire d'un dispositif de transmission, par exemple une courroie 16.

Ces moteurs peuvent être commandés par exemple comme expliqué dans le document FR-A-2 812 750, au moyen de deux variateurs 17 (VAR 1,VAR 2) visibles sur la figure 5, commandés par un dispositif électronique de commande 18 (AUT) tel qu'un automate industriel ou autre. Lorsqu'on fait défiler la bande d'affiche 4 horizontalement pour changer l'affiche en cours de présentation, on effectue une légère mise en tension de la bande d'affiche en alimentant le moteur du rouleau entraînant roulé la bande d'affiche avec une fréquence légèrement supérieure à l'autre rouleau. Avantageusement, l'automate 18 peut être adapté :
- pour que cette tension soit relativement faible au cours du mouvement de défilement (correspondant par exemple à une différence de fréquence d'1 à 2 Hz sur les variateurs 17),
- et pour augmenter cette tension lors de l'arrêt de la bande d'affiche.

Comme on peut le voir sur la figure 5, l'automate 18 peut également commander les soufflantes 13 (V1, V2) et peut aussi être relié à un capteur 19 (C), connu en soi, adapté pour détecter des repères sur la bande d'affiche de façon que le défilement de cette bande soit arrêté en correspondance avec les affiches qu'elle porte.

## Revendications

1. Dispositif d'affichage à affiches défilantes, comportant :
- au moins deux rouleaux parallèles (5),
- une bande d'affiches (4) enroulée sur les rouleaux (5), ladite bande d'affiches comportant une face avant visible du public et une face arrière opposée à la face avant,
- au moins un moteur (15) pour entraîner les rouleaux (5),
- et un dispositif de support (6) fixe adapté pour conformer la face arrière de la bande d'affiches (4) entre lesdits rouleaux,
**caractérisé en ce que** le dispositif de support (6) comporte une chambre à air (11) délimitée par un cadre périphérique (7) adjacent à la face arrière de la bande d'affiches (4) et un fond (10) décalé vers l'arrière par rapport au cadre (7), ledit dispositif de support (6) ne comportant aucun élément voisin de la face arrière de la bande d'affiches (4) à l'intérieur du cadre (7),
**et en ce qu**'il comporte en outre au moins un dispositif de soufflage d'air adapté pour créer une surpression d'air dans la chambre à air, l'air injecté dans la chambre à air (11) fuyant vers l'extérieur en formant une lame d'air à l'interface entre le cadre (7) et la face arrière de la bande d'affiches (4).

2. Dispositif d'affichage selon la revendication 1, dans lequel la bande d'affiches (4) est sensiblement imperméable à l'air.

3. Dispositif d'affichage selon l'une quelconque des revendications précédentes, dans lequel la bande d'affiches (4) est maintenue en tension.

4. Dispositif d'affichage selon la revendication 3, dans lequel la bande d'affiches (4) est maintenue en tension par les rouleaux (5).

5. Dispositif d'affichage selon la revendication 5, comportant un dispositif électronique de commande (18) qui commande les rouleaux (5) et qui est adapté pour relâcher partiellement la tension de la bande d'affiche (4) lorsque ladite bande d'affiche est mise en mouvement par les rouleaux (5).

6. Dispositif d'affichage selon l'une quelconque des revendications précédentes, dans lequel les rouleaux (5) sont sensiblement verticaux.

7. Dispositif d'affichage selon l'une quelconque des revendications précédentes, dans lequel le cadre (7) comporte deux premiers côtés (8) opposés sensiblement perpendiculaires aux rouleaux (5), qui présentent une forme générale convexe de convexité tournée vers l'avant, de sorte que la bande d'affiches (4) présente elle-même une forme convexe de convexité tournée vers l'avant entre les rouleaux.

8. Dispositif d'affichage selon la revendication 7, dans lequel les deux premiers côtés (8) du cadre présentent des formes identiques.

9. Dispositif d'affichage selon l'une quelconque des revendications 7 et 8, dans lequel les deux premier côtés (8) du cadre présentent chacun une face avant (8a) adjacente à la face arrière de la bande d'affiches (4), de largeur (h) comprise entre 5 et 12 cm.

10. Dispositif d'affichage selon l'une quelconque des revendications 7 à 9, dans lequel le cadre (7) comporte en outre deux seconds côtés (9) sensiblement parallèles aux rouleaux (5), lesdits seconds côtés présentant chacun un bord avant (9a) arrondi.

## Claims

1. A scrolling poster display device comprising:
- at least two parallel rollers (5),
- a poster strip (4) wound onto the rollers (5), said poster strip having a front face visible to the public and a rear face on the opposite side to the front face,
- at least one motor (15) for driving the rollers (5), and
- a fixed support device (6) designed to shape the rear face of the poster strip (4) between said rollers,
**characterized in that** the support device (6) comprises an air chamber (11) delimited by a peripheral surround (7) adjacent to the rear face of the poster strip (4) and a back (10) which is offset rearward with respect to the surround (7), said support device (6) comprising no element near the rear face of the poster strip (4) inside the surround (7),
and **in that** it further comprises at least one airblowing device able to create a raised air pressure in the air chamber, the air injected into the air chamber (11) escaping to the exterior thereby forming a layer of air at the interface between the surround (7) and the rear face of the poster strip (4).

2. The display device as claimed in claim 1, in which the poster strip (4) is substantially impervious to air.

3. The display device as claimed in either one of the preceding claims, in which the poster strip (4) is kept under tension.

4. The display device as claimed in claim 3, in which the poster strip (4) is kept under tension by the rollers (5).

5. The display device as claimed in claim 5, comprising an electronic control unit (18) which controls the rollers (5) and which is designed to release the tension in the poster strip (4) partially when said poster strip is set in motion by the rollers (5).

6. The display device as claimed in any one of the preceding claims, in which the rollers (5) are substantially vertical.

7. The display device as claimed in any one of the preceding claims, in which the surround (7) comprises two opposite first sides (8) substantially perpendicular to the rollers (5), which have a convex overall shape with the bulge facing forward so that the poster strip (4) itself exhibits a convex shape with the bulge facing forward between the rollers.

8. The display device as claimed in claim 7, in which the two first sides (8) of the surround have identical shapes.

9. The display device as claimed in either one of claims 7 and 8, in which the two first sides (8) of the surround each have a front face (8a) adjacent to the rear face of the poster strip (4), of width (h) of between 5 and 12 cm.

10. The display device as claimed in any one of claims 7 to 9, in which the surround (7) also comprises two second sides (9) substantially parallel to the rollers (5), said second sides each having a rounded front edge (9a).

## Patentansprüche

1. Anzeigevorrichtung für scrollende Plakate, umfassend:
- mindestens zwei parallele Walzen (5),
- eine Plakatbahn (4) aufgerollt auf den Walzen (5), wobei die Plakatbahn eine für die Öffentlichkeit sichtbare Vorderseite umfasst und eine der Vorderseite entgegengesetzt gerichtete Rückseite,
- mindestens einen Motor (15), um die Walzen (5) anzutreiben,
- und eine feststehende Stützvorrichtung (6), ausgeführt, um die Rückseite der Plakatbahn (4) zwischen den Walzen anzupassen,
**dadurch gekennzeichnet, dass** die Stützvorrichtung (6) eine Luftkammer (11), begrenzt durch einen äußeren Rahmen (7), an der Rückseite der Plakatbahn (4) angrenzend, aufweist und einen im Verhältnis zum Rahmen (7) nach hinten versetzten Hintergrund (10), wobei die Stützvorrichtung (6) kein einziges zur Rückseite der Plakatbahn (4) benachbartes Element innerhalb des Rahmens (7) umfasst,
und **dadurch**, dass sie des Weiteren mindestens eine Luftblasvorrichtung aufweist, angepasst, um einen Luftüberdruck in der Luftkammer zu erzeugen, die in die Luftkammer (11) eingebrachte Luft nach außen entweichend durch Bilden eines Luftspalts an der Schnittstelle zwischen dem Rahmen (7) und der Rückseite der Plakatbahn (4).

2. Anzeigevorrichtung gemäß Anspruch 1, wobei die Plakatbahn (4) im Wesentlichen luftundurchlässig ist.

3. Anzeigevorrichtung gemäß einem der vorstehenden Ansprüche, wobei die Plakatbahn unter Spannung gehalten wird.

4. Anzeigevorrichtung gemäß Anspruch 3, wobei die Plakatbahn mit den Walzen (5) unter Spannung gehalten wird.

5. Anzeigevorrichtung gemäß Anspruch 5, umfassend eine elektronische Regelvorrichtung (18), die die Walzen (5) steuert und die ausgeführt ist, um die Spannung der Plakatbahn (4) zum Teil zu lockern, wenn die Plakatbahn mit den Walzen (5) in Bewegung gesetzt wird.

6. Anzeigevorrichtung gemäß einem der vorstehenden Ansprüche, wobei die Walzen im Wesentlichen vertikal sind.

7. Anzeigevorrichtung gemäß einem der vorstehenden Ansprüche, wobei der Rahmen (7) zwei gegenüberliegende, im Wesentlichen zu den Walzen (5) senkrechte, erste Seiten (8) umfasst, die eine generell konvexe Form mit einer zwischen den Walzen nach vorne gewandten Konvexität aufweisen, in einer Weise, so dass die Plakatbahn selbst eine konvexe Form mit einer zwischen den Walzen nach vorne gewandten Konvexität aufweist.

8. Anzeigevorrichtung gemäß Anspruch 7, wobei die zwei ersten Seiten (8) des Rahmens eine identische Form aufweisen.

9. Anzeigevorrichtung gemäß einem der Ansprüche 7 oder 8, wobei die zwei ersten Seiten (8) des Rahmens jeweils eine Vorderseite (8a) aufweisen, anliegend an der Rückseite der Plakatbahn (4), mit einer zwischen 5 cm und 12 cm betragenden Breite (h).

10. Anzeigevorrichtung gemäß einem der Ansprüche 7 bis 9, wobei der Rahmen (7) des Weiteren zwei zweite, im Wesentlichen zu den Walzen (5) parallele, Seiten (9) umfasst, wobei die zweiten Seiten jeweils eine runde Vorderkante (9a) aufweisen.
